# EUROPÄISCHE PATENTSCHRIFT

(11) **EP 3 234 289 B1**
(45) Veröffentlichungstag und Bekanntmachung des Hinweises auf die Patenterteilung: **08.01.2020**
(21) Anmeldenummer: 15816644.7
(22) Anmeldetag: 16.11.2015
(51) Int. Cl.: E05C 9/04, E05B 3/00, E05B 7/00, E05B 9/08

(54) **BETÄTIGUNGSGLIED FÜR EINEN SCHALTSCHRANKTÜRVERSCHLUSS**
ACTUATOR FOR A SWITCHBOARD CABINET DOOR
ORGANE D'ACTIONNEMENT POUR PORTE D'ARMOIRE À ÉQUIPEMENT ÉLECTRIQUE

(30) Priorität: 18.12.2014 DE 102014118990
(43) Veröffentlichungstag der Anmeldung: 25.10.2017
(73) Patentinhaber: Rittal GmbH & Co. KG, 35745 Herborn (DE)
(72) Erfinder: BRÜCK, Daniel, 35394 Giessen (DE); HOLIGHAUS, Heiko, 35713 Eschenburg (DE)
(74) Vertreter: Angerhausen, Christoph
(86) Internationale Anmeldenummer: PCT/DE2015/100490
(87) Internationale Veröffentlichungsnummer: WO 2016/095897

(56) Entgegenhaltungen:
- EP-A1- 0 874 119
- WO-A1-2005/071193
- AU-A1- 2008 202 005
- AU-A1- 2009 200 703
- DE-U1-202007 014 083

## Beschreibung

Die Erfindung betrifft ein Betätigungsglied für einen Schaltschranktürverschluss, mit einem eine Montageseite aufweisenden Gehäuse, in dem ein Stellmechanismus aufgenommen ist, über den ein Griffstück an ein Stellglied für die Verstellung eines Schaltschranktürverschlusses gekoppelt ist, wobei das Stellglied in einem Träger, der an einer Schaltschranktürinnen- oder -außenseite festlegbar ist, zwischen einer Schließstellung und einer Offenstellung verstellbar aufgenommen ist, wobei das Stellglied über eine Kupplung mit dem Stellmechanismus in Eingriff steht, wenn das Gehäuse über eine Montageseite auf dem Träger montiert ist, und wobei das Gehäuse über eine Rastverbindung an dem Träger festgelegt ist. Ein derartiges Betätigungsglied ist aus der EP 0 874 119 A1 bekannt. Weitere Betätigungsglieder beschreiben auch die DE 20 2007 014 083 U1, die AU 2009 200 703 A1 und die WO 2005/071193 A1.

Aus der DE 198 01 721 C1 ist ein Schubstangenverschluss zur Verriegelung einer Schranktür an einem Schaltschrank bekannt, wobei der Schubstangenverschluss einen Griff aufweist, an dem über einen Stellmechanismus ein Stellglied angekoppelt ist. Der Griff ist in einer vertikal zur Ebene der Schranktür verlaufenden Schwenkebene um eine Schwenkachse verstellbar, wobei das Stellglied infolge der Verstellung des Griffes parallel zur Ebene der Schranktür verschiebbar ist. Weiterhin ist beabstandet zu der Schwenkachse an einem Gelenk des Griffes ein Kniehebel angelenkt, über den die über den Griff eingeleitete Kraft auf das Stellglied umsetzbar ist und der bei einer Verstellung des Griffes seine Winkellage zu diesem ändert. Das Gehäuse des Betätigungsglieds weist Gewindebohrungen auf, mit Hilfe welcher das Betätigungsglied an einer Schaltschranktür festlegbar ist. Weitere Gewindebohrungen sind an einer der Schaltschranktür zugewandten Seite des Stellglieds ausgebildet, um das Stellglied mit einer an der Türinnenseite vertikal verlaufenden Schubstange zu koppeln.

Aus der DE 197 42 511 C2 ist ein weiteres Betätigungsglied für einen Schaltschranktürverschluss, insbesondere einen Schubstangenverschluss, bekannt, bei dem das Stellglied entlang einer vertikalen Seite eine Zahnung aufweist, in die ein manuell drehantreibbares Zahnrad eingreift, so dass das Stellglied durch eine Drehbewegung des Zahnrads, beispielsweise mit Hilfe eines Schlüssels, vertikal verschieblich ist. Einen ähnlichen Verschluss beschreibt auch die DE 84 06 484 U1. Aus der DE 10 2006 043 212 B4 ist weiterhin ein Verschluss für einen Schaltschrank bekannt, bei dem das Betätigungsglied als domartiger Knauf ausgebildet und gegenüber der Schaltschranktür abgedichtet ist.

Die aus dem Stand der Technik bekannten Betätigungsglieder haben den Nachteil, dass sie vergleichsweise aufwendig in der Montage sind. Bei dem aus der DE 198 01 721 C1 bekannten Betätigungsglied sind einerseits drei Schraubverbindungen dazu vorgesehen, um das Gehäuse an der Schaltschranktür festzulegen, wobei zwei weitere Schraubverbindungen für die Ankopplung des Stellglieds an die Schubstange erforderlich sind. Dies hat zur Folge, dass die Betätigungsglieder bereits herstellerseitig an der Schaltschranktür befestigt sind, um dem Endkunden Montageaufwand abzunehmen. Dies hat im Umkehrschluss jedoch zur Folge, dass sich auf Seiten des Schaltschrankherstellers die Verpackungs- und Logistikkosten erhöhen, da das Betätigungsglied türseitig an dem ansonsten im Wesentlichen quarderförmigen Schaltschrankkorpus hervorragt.

Es ist daher die Aufgabe der Erfindung, ein gattungsgemäßes Betätigungsglied derart weiterzuentwickeln, dass es einfach zu montieren ist.

Diese Aufgabe wird erfindungsgemäß durch ein Betätigungsglied mit dem Merkmal des Anspruchs 1 gelöst. Die abhängigen Ansprüche 2 bis 7 betreffen jeweils vorteilhafte Ausführungsform der Erfindung.

Demgemäß weist die Rastverbindung zwei gegenüberstehende Rastklinken sowie zwei gegenüberstehende und, wenn das Gehäuse an dem Träger festgelegt ist, von den Rastklinken hintergriffene Hinterschnitte auf, wobei die Rastklinken zwischen einer Schließposition und einer Freigabeposition verstellbar und in Richtung der Schließposition vorgespannt sind, und wobei die Rastklinken über eine starre Koppelstange so miteinander gekoppelt sind, dass sie eine gegenläufige Bewegung ausführen, bei der die Rastklinken bei der Überführung in die Schließposition aufeinander zu und bei der Überführung in die Freigabeposition voneinander weg bewegt werden.

Die Rastverbindung kann als eine lösbare oder als eine nicht lösbare Rastverbindung ausgebildet sein.

Das erfindungsgemäße Betätigungsglied ist somit im Wesentlichen zweiteilig ausgeführt und weist ein den Stellmechanismus aufweisendes Gehäuse auf sowie einen Träger, in dem das Stellglied aufgenommen ist. Der Stellmechanismus kann beispielsweise ein Stellmechanismus sein, um eine Schwenk-, Dreh- oder Klappbewegung des Griffstücks in eine lineare oder drehende Verstellbewegung zur Betätigung des Stellglieds, etwa zum Antrieb eines Schubstangenverschlusses, übersetzt oder überträgt. Es ist daher möglich, den Träger mit dem darin aufgenommenen Stellglied, welche als vergleichsweise flaches Bauteil ausgebildet sein können, an der Schaltschranktürinnen- oder -außenseite vorzumontieren, und das Gehäuse mit dem Stellmechanismus als separates Bauteil dem Schaltschrank beizulegen, sodass der Endkunde durch einfaches Aufrasten des Gehäuses dieses an der Schaltschranktür festlegen kann, wobei mit dem Aufsetzen des Gehäuses auf den Träger zugleich das Stellglied mit dem Stellmechanismus gekoppelt wird. In der Rastposition kann dann der Träger mit dem Stellglied in dem Gehäuse vollständig aufgenommen sein, wenn der Träger an der Türaußenseite montiert ist.

Der Hinterschnitt kann beispielsweise von dem Träger bereitgestellt sein, während die mindestens eine Rastklinke an der Montageseite des Gehäuses und im Gehäuseinnern ausgebildet ist. Es ist jedoch auch eine umgekehrte Anordnung der genannten Komponenten denkbar. Weist der Schlossschilds sein. Dabei kann die Zugänglichkeit zu dem Hinterschnitt entweder direkt oder durch vorheriges Entfernen einer Abdeckung/Blende erreicht werden.

Zur Vereinfachung der Montage des Gehäuses auf dem Träger kann bei einer Ausführungsfonn der Erfindung vorgesehen sein, dass das Gehäuse mindestens einen Positionierstift aufweist, der als Führungs-/Positionierhilfe dient und in eine entsprechende Ausnehmung in dem Träger einsetzbar ist, sodass bei in die Ausnehmung eingesetztem Positionierstift das Gehäuse für die Verrastung auf dem Träger lagerichtig in Bezug auf den Träger angeordnet ist. Alternativ kann eine Vorpositionierung mit Hilfe von Anlageflächen und/oder -kanten erreicht werden.

Bei einer Ausführungsform der Erfindung ist die mindestens eine Rastklinke über ein Federelement permanent in Richtung Schließposition vorgespannt und über ein erstes manuelles Stellmittel wahlweise zusätzlich in Richtung Schließposition vorspannbar und/oder in der Schließstellung verriegelbar. Das erste manuelle Stellmittel kann beispielsweise eine Schraube, etwas eine Madenschraube, sein, die von außen in das Gehäuse eingeschraubt wird und im Gehäuseinnern so gehen die Rastklinke drückt, dass diese weiter in Richtung Schließstellung vorgespannt und/oder in der Schließstellung verriegelt ist.

Die mindestens eine Rastklinke kann eine Anlaufkontur aufweisen, so dass sich beim Andrücken des Gehäuses gegen den Träger der Haken entgegen der Vorspannung öffnet und mit Erreichen des Hinterschnitts entlastet und dabei den Hinterschnitt aufgrund der Vorspannung hintergreift. Alternativ können die Haken auch Bestandteil eines Formteils, beispielsweise eines Kunststoffformteils sein. Dann ist es insbesondere nicht erforderlich, das Federelement als separates Bauteil, beispielsweise als Spiralfeder, bereitzustellen. Vielmehr kann das Federelement dadurch realisiert sein, dass die Rastklinke aufgrund ihrer Materialeigenschaften federelastisch ist. Geeignete Kunststoffe oder Metalle sind aus dem Stand der Technik bekannt. Die Rastklinken können als Restschiene, elastische Haken, schwenkbare Haken, linear verschiebbare Haken oder Klemmelemente, federnd gelagerte Haken, mehrere miteinander gekoppelte/verbundene Haken oder Klemmelemente, oder durch eine Kombination der vorgenannten Bauteile umgesetzt sein.

Bei noch einer anderen Ausführungsform der Erfindung ist die Rastklinke über ein zweites manuelles Stellmittel entgegen ihrer Vorspannung aus der Schließposition in die Freigabeposition verlagerbar. Auch das zweite manuelle Stellmittel kann eine Schraube, beispielsweise eine Madenschraube, sein, die von außen in das Gehäuse eingeschraubt ist und im Gehäuseinnern derart gegen die Rastklinke drückt, dass die Rastklinke in Richtung Freigabeposition entgegen der Vorspannung verlagert wird. Bevorzugt sind dabei das erste und/oder das zweite manuell einstellbar Stellmittel nur über eine Seite des Gehäuses zugänglich, die in einer Offenstellung des Griffstücks freigegeben und in einer Schließstellung des Griffstücks verdeckt ist. Auf diese Weise ist es möglich, dass in dem Fall, dass das Griffstück in seiner Schließposition verriegelbar ist, beispielsweise mit Hilfe eines Zylinderschlosses, in der Schließstellung auch das erste und das zweite manuelle Stellmittel verdeckt sind und so eine Demontage des Betätigungsglieds durch Unbefugte unmöglich ist.

Es ist denkbar, dass eine der beiden gegenüberstehenden Rastklinken eine starre Rastklinke ist, wobei bei der Montage des Gehäuses auf dem Träger zunächst die starre Rastklinke hinter den Hinterschnitt eingesetzt wird und daraufhin das Gehäuse an die Schaltschranktür angeklappt wird, so dass die verstellbare Rastklinke mit dem Erreichen der Montageposition des Gehäuses auf der Schaltschranktür selbsttätig den ihr zugeordneten Hinterschnitt hintergreift.

Die Rastklinken können um eine Achse schwenkbar gelagert sein, so dass sie eine gegenläufige Schwenkbewegung ausführen, oder es ist nur eine der Rastklinken um eine Achse schwenkbar und die andere linear verschieblich gelagert, so dass eine der Rastklinken eine Schwenkbewegung und die andere Rastklinke eine Linearbewegung ausführt.

Bei einer Ausführungsform der Erfindung ist das Stellglied ein Schlitten, der in einer Schlittenaufnahme des Trägers linear verschieblich und vorzugsweise unverlierbar aufgenommen ist. Diese Ausführungsform dient insbesondere zur Verwendung in Verbindung mit einem Schubstangenverschluss.

Besonders einfach kann eine Kopplung des Stellmechanismus mit dem Stellglied im Zuge des Aufsetzvorganges des Gehäuses auf dem Träger erreicht werden, indem die Kupplung eine Formschlusskupplung aufweist, bei der ein Stellhebel des Stellmechanismus an einem freien Ende eine erste Formschlusskontur aufweist und eine Stellhebelaufnahme des Stellglieds eine zweite Formschlusskontur aufweist, wobei die erste und die zweite Formschlusskontur einen Formschluss bilden, wenn das Gehäuse an dem Träger festgelegt ist. Es ist beispielsweise denkbar, dass der Formschluss von einer Kugel-Kugelpfanne-Kombination hergestellt ist, wobei zwei Anlageflächen zur Übertragung der Kräfte und der Bewegung, eine zum Öffnen, eine zum Schließen, dienen.

Gattungsgemäße Betätigungsglieder weisen häufig ein Schloss, beispielsweise ein Zylinderschloss auf, mit dem das Griffstück in der Schließposition arretiert werden kann, um den Schaltschrankinhalt vor dem Zugriff Unbefugter zu schützen. Bei einer Ausführungsform der Erfindung ist vorgesehen, dass das Betätigungsglied ein Schloss aufweist, beispielsweise Weitere Einzelheiten der Erfindung werden anhand der nachstehenden Figuren erläutert. Dabei zeigt:
- Figur 1: eine erste Ausführungsform der Erfindung im Längsquerschnitt;
- Figur 2: eine Ausschnittansicht der Ausführungsform gemäß Figur 1, wobei sich der Stellmechanismus in der Verriegelungsstellung befindet;
- Figur 3: eine Ausschnittsansicht der Ausführungsform gemäß Figur 1, wobei sich der Stellmechanismus in der Freigabeposition befindet;
- Figur 4: eine zweite Ausführungsform der Erfindung im Längsquerschnitt;
- Figur 5: eine Ausschnittsansicht der Ausführungsform gemäß Figur 4, wobei sich der Stellmechanismus in der Verriegelungsposition befindet;
- Figur 6: eine Ausschnittsansicht der Ausführungsform gemäß Figur 4, wobei sich der Stellmechanismus in der Freigabeposition befindet;
- Figur 7: eine Ausschnittsansicht einer dritten Ausführungsform der Erfindung, wobei sich das Griffstück in der geschlossenen Position befindet;
- Figur 8: eine Ausschnittsansicht der Ausführungsform gemäß Figur 7, wobei sich das Griffstück in der geöffneten Stellung befindet;
- Figur 9: eine Ausschnittsansicht einer vierten Ausführungsform der Erfindung; und
- Fig. 10 - Fig. 13: vier Ansichten zur Veranschaulichung des Montagevorgangs des Gehäuses auf dem Träger.

Die Figur 1 zeigt eine erste Ausführungsform des erfindungsgemäßen Betätigungsglieds 1. Das Betätigungsglied 1 weist ein Gehäuse 3 auf, das über eine Montageseite 2 auf einer Tür, beispielsweise einer Schaltschranktür, montiert werden kann. In dem Gehäuse 3 ist ein Stellmechanismus 4 aufgenommen, mithilfe welches eine Schwenkbewegung des Griffstücks 5 in eine Stellbewegung des Stellglieds 6 übersetzt wird. Bei der in Figur 1 dargestellten Ausführungsform kann das Betätigungsglied zur Betätigung eines Schubstangenverschlusses dienen, wobei infolge eines Verschwenken des Griffstücks 5 das Stellglied 6 eine Linearbewegung ausführt. Das Stellglied 6 ist über Stellbolzen 23 durch die Schaltschranktür hindurch mit dem Schubstangenverschluss, welcher üblicherweise an der Türinnenseite angeordnet ist, in Eingriff bringbar, etwa über einen Formschluss, so dass durch Betätigung des Griffstücks der Schubstangenverschluss zwischen einer Schließposition und einer Offenposition hin und her bewegt werden kann.

Das Betätigungsglied 1 ist zweiteilig ausgeführt und besteht im Wesentlichen aus einem Gehäuse 3, in dem die dargestellten Komponenten aufgenommen sind, und einem Träger 7. welcher das Stellglied 6 aufnimmt. Das Stellglied 6 ist in dem Träger linear verstellbar angeordnet. Mithin bildet das Stellglied 6 einen Schlitten, der in einer langlochartigen Aufnahme des Trägers 7 linear verstellbar ist.

Mit Bezug auf die Figuren 2 und 3 ist der Verriegelungsvorgang des Gehäuses 3 an dem Träger 7 im Detail dargestellt. Der Träger 7 weist an gegenüberliegenden Rändern jeweils einen Hinterschnitt 10 auf, welcher jeweils von einer gehäuseseitigen Rastklinke 9 hintergriffen werden kann, wenn das Gehäuse 3 auf dem Träger 7 aufgesetzt wird. Die in der Darstellung der Figuren linke Rastklinke 9 ist um eine Schwenkachse x schwenkbar in dem Gehäuse 3 gelagert. Die in der Darstellung rechte Rastklinke 9 ist in dem Gehäuse 3 linear verstellbar aufgenommen und von einem Federelement, hier eine Spiralfeder, vorgespannt.

Die beiden Rastklinken 9 sind über eine Koppelstange gegenläufig gekoppelt, so dass zum einen die von dem Federelement 11 ausgeübte Vorspannung auf beide Rastklinken 9 wirkt, und andererseits beide Rastklinken 9 parallel und gegenläufig aus ihrer jeweiligen Rastposition in eine Freigabeposition überführt werden können. Die gegenläufige Bewegung wird bei der dargestellten Ausführungsform insbesondere dadurch erreicht, dass die Koppelstange 14 an der linken Rastklinke 9 oberhalb von der Schwenkachse x angreift, während das Hakenelement der Rastklinke 9 unterhalb der Schwenkachse x angeordnet ist.

Zur Vereinfachung der Montage weist das Gehäuse Positionierstifte 22 auf, die in entsprechender Ausnehmungen in dem Träger 7 eingreifen, wenn das Gehäuse 3 insoweit positionsrichtig in Bezug auf den Träger 7 angeordnet ist, dass es die Rastverbindung eingehen kann. Der Schlossriegel 21 des Schlosses ist so ausgelegt, dass er beim Verschwenken im Zuge einer Schließbewegung gegen die über einem Feder 27 vorgespannte Entriegelungsstange 25 drückt. Diese wiederum gibt mit Hilfe eines Blockierelements 26 den Griffhebel 5 frei.

Bei einer alternativen, nicht dargestellten Ausführungsform kann vorgesehen sein, dass das Schloss 20 in dem Gehäuse 3 mit seinem Schlossriegel 21 in einer Schließposition des Schlosses 20 derart gegen die um die Schwenkachse x verschwenkbare Rastklinke 9 lagert, dass die Rastklinke 9 in der in den Figuren 1 und 2 dargestellten Rastposition verriegelt ist.

Bei der in den Figuren 4 bis 6 dargestellten Ausführungsform sind beide Rastklinken 9 als um Schwenkachsen x bzw. y verschwenkbare Rastklinken 9 ausgebildet, wobei hierbei die Koppelstange 14 derart an den Rastklinken 9 angelenkt ist, dass einerseits die Drehachse x zwischen dem Anlenkpunkt der Koppelstange 14 an der Rastklinke 9 und dem Hakenelement der Rastklinke 9 angeordnet ist, und dass andererseits die Koppelstange an ihrem anderen Ende zwischen der Schwenkachse y und dem Hakenelement der Rastklinke 9 angelenkt ist. Auf diese Weise wird wiederum eine gegenläufige Bewegung der Rastklinken 9 erreicht und weiterhin wirkt die von dem Federelement 11 bereitgestellte Vorspannung auf beide Rastklinken 9. Während sich die Rastklinken 9 in den Darstellungen gemäß Figur 4 und 5 in der Verriegelungsposition befinden, befinden sie sich in Figur 6 in der Freigabeposition, in welcher die Rastklinken 9 erkennbar hinter den Hinterschnitten 10 hervortreten, so dass das Gehäuse frei von dem Träger 7 abgehoben werden kann.

In den Figuren 7 und 8 ist die Ankopplung des Stellglieds 6 an den Stellmechanismus 4, über den das Griffstück 5 mit dem Stellglied 6 wirkgekoppelt ist, gezeigt. Dazu ist eine Kupplung 8 zwischen einem Stellhebel 16 des Stellmechanismus 4 und dem Stellglied 6 ausgebildet, die als eine Formschlusskupplung ausgebildet ist, bei der ein Stellhebel 16 des Stellmechanismus 4 an einem freien Ende eine erste Formschlusskontur 17 aufweist, die in eine zweite Formschlusskontur 19 einer Stellhebelaufnahme 18 des Stellglieds 6 derart eingreift, dass die erste und die zweite Formschlusskontur 17, 19 einen Formschluss bilden, wenn das Gehäuse 3 an dem Träger 7 festgelegt ist. Wie in den Figuren dargestellt ist, ist der Formschluss durch eine Kugel-Kugelpfanne-Verbindung hergestellt.

In Figur 9 ist eine Ausschnittsansicht einer weiteren Ausführungsform der Erfindung dargestellt. Diese zeichnet sich gegenüber den zuvor beschriebenen Ausfübrungsformen insbesondere dadurch aus, dass sie ein erstes und ein zweites Stellmittel 12, 13 aufweist, mit welchen die in der Darstellung rechte Rastklinke 9 betätigbar ist. Es ist erkennbar, dass die Schwenkachse y gerade zwischen dem ersten und dem zweiten Betätigungsmittel 12, 13 angeordnet ist, so das die Stellmittel 12, 13 entgegenwirkende Stellmittel sind. Wahrend das Stellmittel 13 dazu dient, die rechte Rastklinke 9 entgegen der von dem Federelement 11 bereitgestellten Vorspannung aus ihrer Schließposition in ihrer Freigabeposition zu überführen, etwa um das verrastete Gehäuse 3 wieder von dem Träger 7 abzuheben, ist das erste Stellmittel 12 gerade gleichwirkend mit dem Federelement 11 und dient dementsprechend zur weiteren Vorspannung der rechten Rastklinke 9 in Richtung Schließposition und/oder zur Verriegelung der rechten Rastklinke 9 in der Verriegelungsposition. Die beiden Rastklinken 9 sind wiederum über die Koppelstange 14 miteinander gekoppelt, so dass auch die beiden Stellmittel 12, 13 auf beide Rastklinken 9 wirken.

In den Figuren 10 bis 13 ist der Aufrastvorgang eines erfindungsgemäßen Betätigungsglieds dargestellt. Wie in Figur 10 gezeigt ist, kann der Träger 7 beispielsweise als ein Schlossschildträger ausgebildet sein, der an gegenüberliegenden Seiten jeweils einen Hinterschnitt 10 aufweist. Für die Montage des erfindungsgemäßen Betätigungsglied kann es daher erforderlich sein, dass eine eventuell bereits vorhandene Blende 24 von dem Träger 7 entfernt wird. Daraufhin kann das Gehäuse 3 über seine Auflageseite 2 auf den Träger 7 aufgesetzt werden. Wie in Figur 11 gezeigt ist, weisen die Rastklinken 9 Anlaufschrägen auf, so dass sich beim Aufsetzen des Gehäuses 3 auf den Träger 7 die Rastklinken 9 entgegen der von dem Federelement 11 bereit gestellten Vorspannung aus ihrer Schließposition in die Freigabeposition bewegen, solange, bis der in Figur 12 dargestellte Zustand erreicht ist, in welchem die Rastklinken aufgrund ihrer Vorspannung die Hinterschnitte 10 hintergreifen können. Wenn das Gehäuse 3, wie in Figur 12 dargestellt, vollständig auf den Träger 12 aufgerastet ist, können bei abgeschwenktem Griffstück 5 die beiden Stellmittel 12, 13 betätigt werden, etwa um mit Hilfe des ersten Stellmittels 12 die Rastklinken 9 noch weiter in ihre Schließposition vorzuspannen oder in dieser zu verriegeln, oder um mit Hilfe des zweiten Stellmittels 13 die Rastklinken 9 aus der Schließposition in die Freigabeposition zu überführen. Die beiden Stellmittel 12,13 können beispielsweise Schrauben, insbesondere Madenschrauben, sein, die von der Griffseite des Gehäuses 3 her in das Gehäuse 3 von außen eingeschraubt werden. Bei angeklapptem Griffstück 5, wie dies in Figur 13 dargestellt ist, sind die beiden Stellmittel 12, 13 von dem Griffstück 5 bedeckt und vor unbefugtem Zugriff geschützt.

Das erfindungsgemäße Betätigungsglied kann bei einer Ausführungsform darauf ausgelegt werden, in zwei verschiedenen Positionen aufgerastet werden zu können: zum einen bei geschlossener und verriegelter Schranktür sowie geschlossenem und verriegeltem Griff; und zum anderen bei entriegelter und geöffneter Schranktür sowie entriegeltem und geöffnetem Griff.

Die in der vorstehenden Beschreibung, in den Zeichnungen sowie in den Ansprüchen offenbarten Merkmale der Erfindung können sowohl einzeln als auch in beliebiger Kombination für die Verwirklichung der Erfindung wesentlich sein.

**Bezugszeichenliste**

| | | | |
|---|---|---|---|
| 1 | Betätigungsglied | 15 | Schlittenaufnahme |
| 2 | Montageseite | 16 | Stellhebel |
| 3 | Gehäuse | 17 | erste Formschlusskontur |
| 4 | Stellmechanismus | 18 | Stellhebelaufnahme |
| 5 | Griffstück | 19 | zweite Formschlusskontur |
| 6 | Stellglied | 20 | Schloss |
| 7 | Träger | 22 | Positionierstift |
| 8 | Kupplung | 23 | Stellbolzen |
| 9 | Rastklinke | 24 | Blende |
| 10 | Hinterschnitt | 25 | Entriegelungsstange |
| 11 | Federelement | 26 | Blockierelement |
| 12 | erstes Stellmittel | 27 | Feder |
| 13 | zweites Stellmittel | x, y | Schwenkachsen |
| 14 | Koppelstange | | |

## Patentansprüche

1. Betätigungsglied (1) für einen Schaltschranktürverschluss, mit einem eine Montageseite (2) aufweisenden Gehäuse (3), in dem ein Stellmechanismus (4) aufgenommen ist, über den ein Griffstück (5) an ein Stellglied (6) für die Verstellung eines Schaltschranktürverschluss gekoppelt ist, wobei das Stellglied (6) in einem Träger (7), der an einer Schaltschanktürinnen- oder außenseite festlegbar ist, zwischen einer Schließstellung und einer Offenstellung verstellbar aufgenommen ist, wobei das Stellglied (6) über eine Kupplung (8) mit dem Stellmechanismus (4) in Eingriff steht, wenn das Gehäuse (3) über seine Montageseite (2) auf dem Träger (7) montiert ist, wobei das Gehäuse (3) über eine Rastverbindung an dem Träger (7) festlegbar ist, **dadurch gekennzeichnet, dass** die Rastverbindung zwei gegenüberstehende Rastklinken (9) sowie zwei gegenüberstehende und, wenn das Gehäuse (3) an dem Träger (7) festgelegt ist, von den Rastklinken (9) hintergriffene Hinterschnitte (10) aufweist, wobei die Rastklinken zwischen einer Schließposition und einer Freigabeposition verstellbar und in Richtung der Schließposition vorgespannt sind, und wobei die Rastklinken (9) über eine starre Koppelstange (14) so miteinander gekoppelt sind, dass sie eine gegenläufige Bewegung ausführen, bei der die Rastklinken (9) durch die Koppelstange (14) bei der Überführung in die Schließposition aufeinander zu und bei der Überführung in die Freigabeposition voneinander weg bewegt werden.

2. Bestätigungsglied (1) nach Anspruch 1, bei dem die mindestens eine Rastklinke (9) über ein Federelement (11) permanent in Richtung Schließposition vorgespannt und über ein erstes manuell einstellbares Stellmittel (12) wahlweise zusätzlich in Richtung Schließposition vorspannbar und/oder in der Schließposition verriegelbarist.

3. Bestätigungsglied (1) nach Anspruch 1 oder 2, bei dem die Rastklinke (9) über ein zweites manuell einstellbares Stellmittel (13) entgegen ihrer Vorspannung aus der Schließposition in die Freigabeposition verlagerbar ist.

4. Bestätigungsglied (1) nach Anspruch 2 oder 3, bei dem das erste manuell einstellbare Stellmittel (12) und/oder das zweite manuell einstellbare Stellmittel (13) nur über eine Seite des Gehäuses (3) zugänglich ist, die in einer Offenstellung des Griffstücks (5) freigegeben und in einer Schließstellung des Griffstücks (5) verdeckt ist.

5. Betätigungsglied (1) nach Anspruch 1, bei dem beide Rastklinken (9) um eine Achse (x, y) schwenkbar gelagert sind, so dass sie eine gegenläufige Schwenkbewegung ausführen, oder bei dem eine der Rastklinken um eine Achse (x,y) schwenkbar und die andere linearverschieblich gelagert ist, so dass die eine Rastklinke (9) eine Schwenkbewegung und die andere Rastklinke (9) eine Linearbewegung ausführt.

6. Bestätigungsglied (1) nach einem der vorangegangen Ansprüche, bei dem das Stellglied (6) ein Schlitten ist, der in einer Schlittenaufnahme (15) des Trägers (7) linearverschieblich aufgenommen ist.

7. Bestätigungsglied (1) nach einem der vorangegangen Ansprüche, bei dem die Kupplung (8) eine Formschlusskupplung aufweist, bei der ein Stellhebel (16) des Stellmechanismus (4) an einem freien Ende eine erste Formschlusskontur (17) aufweist und eine Stellhebelaufnahme (18) des Stellglieds (6) eine zweite Formschlusskontur (19) aufweist, wobei die erste und die zweite Formschlusskontur (17,19) einen Formschluss bilden, wenn das Gehäuse (3) an dem Träger (7) festgelegt ist.

## Claims

1. Actuating element (1) for a switch cabinet door lock, having a housing (3) which has a mounting side (2) and in which an actuating mechanism (4) is accommodated, by means of which mechanism a handle (5) is coupled to an adjusting element (6) for the adjustment of a switch cabinet door lock, the adjusting element (6) being accommodated between a closed position and an open position in a carrier (7) which is fixable to an inside or outside of a switch cabinet door, the adjusting element (6) engaging the actuating mechanism (4) via a coupling (8) when the housing (3) is mounted on the carrier (7) via its mounting side (2), wherein the housing (3) is fixable to the carrier (7) via a latching connection, **characterized in that** the latching connection has two opposing latching pawls (9) and two opposing undercuts (10) which are gripped behind by the latching pawls (9) when the housing (3) is fixed to the carrier (7), the latching pawls being adjustable between a locking position and a release position and being biased in the direction of the locking position, and wherein the latching pawls (9) are coupled to one another via a rigid coupling rod (14) such that they perform a counter-rotating movement, in which the latching pawls (9) are moved towards one another by the coupling rod (14) during the transfer into the locking position and away from one another during the transfer into the release position.

2. The actuating element (1) according to claim 1, in which the at least one latching pawl (9) is permanently biased in the direction of the locking position by means of a spring element (11) and can optionally be additionally biased in the direction of the locking position and/or locked in the locking position by means of a first manually adjustable adjusting means (12).

3. The actuating element (1) according to claim 1 or 2, in which the latching pawl (9) is displaceable from the locking position into the release position against its bias by means of a second manually adjustable adjusting means (13).

4. The actuating element (1) according to claim 2 or 3, in which the first manually adjustable adjusting means (12) and/or the second manually adjustable adjusting means (13) is accessible only via a side of the housing (3), which side is open in an open position of the handle (5) and is covered in a closed position of the handle (5).

5. The actuating element (1) according to claim 1, in which both latching pawls (9) are mounted pivotably about an axis (x, y) so that they perform a pivoting movement in opposite directions, or in which one of the latching pawls is mounted pivotably about an axis (x, y) and the other is mounted linearly displaceably so that one latching pawl (9) performs a pivoting movement and the other latching pawl (9) performs a linear movement.

6. The actuating element (1) according to any of the preceding claims, in which the adjusting element (6) is a slide which is accommodated linearly displaceably in a slide receptacle (15) of the carrier (7).

7. The actuating element (1) according to any of the preceding claims, in which the coupling (8) has a positive-locking coupling, in which an actuating lever (16) of the actuating mechanism (4) has a first positive-locking contour (17) at a free end, and an actuating lever receptacle (18) of the adjusting element (6) has a second positive-locking contour (19), the first and the second positive-locking contours (17, 19) forming a positive-locking connection when the housing (3) is fixed to the carrier (7).

## Revendications

1. Organe d'actionnement (1) pour une fermeture de porte d'armoire de commande, avec un boîtier (3) comprenant un côté de montage (2), dans lequel est logé un mécanisme de réglage (4), par l'intermédiaire duquel une pièce de préhension (5) est couplée à un actionneur (6) pour le déplacement d'une fermeture de porte d'armoire de commande, l'actionneur (6) étant logé, de manière mobile entre une position de fermeture et une position d'ouverture, dans un support (7) qui peut être fixé à un côté interne ou à un côté externe de la porte d'armoire de commande, l'actionneur (6) étant emboîté par l'intermédiaire d'un couplage (8) avec le mécanisme de réglage (4), lorsque le boîtier (3) est monté par l'intermédiaire de son côté de montage (2) sur le support (7), le boîtier (3) pouvant être fixé sur le support (7) par l'intermédiaire d'une liaison par encliquetage, **caractérisé en ce que** la liaison par encliquetage comprend deux cliquets d'encliquetage (9) ainsi que deux contre-dépouilles (10) accrochées par l'arrière par les cliquets d'encliquetage (9) lorsque le boîtier (3) est fixé au support (7), les cliquets d'encliquetage pouvant être déplacés entre une position de fermeture et une position de déverrouillage et étant précontraints dans la direction de la position de fermeture, et les cliquets d'encliquetage (9) étant couplés entre eux par l'intermédiaire d'une tige de couplage rigide (14) de façon à ce qu'ils effectuent un mouvement à contre-sens lors duquel les cliquets d'encliquetage (9) sont déplacés l'un vers l'autre lors du passage à la position de fermeture et sont éloignés l'un de l'autre lors du passage à la position de déverrouillage.

2. Organe d'actionnement (1) selon la revendication 1, dans lequel l'au moins un cliquet d'encliquetage (9) est précontraint de manière permanente en direction de la position de fermeture par l'intermédiaire d'un élément à ressort (11) et peut être précontraint, en outre, par l'intermédiaire d'un premier moyen de réglage réglable manuellement (12), de manière sélective, en direction de la position de fermeture et/ou peut être verrouillé dans la position de fermeture.

3. Organe d'actionnement (1) selon la revendication 1 ou 2, dans lequel le cliquet d'encliquetage (9) peut être déplacé, par l'intermédiaire d'un deuxième moyen de réglage réglable manuellement (13), à l'encontre de sa précontrainte, de la position de fermeture vers la position de déverrouillage.

4. Organe d'actionnement (1) selon la revendication 2 ou 3, dans lequel le premier moyen de réglage réglable manuellement (12) et/ou le deuxième moyen de réglage réglable manuellement (13) ne sont accessibles que par l'intermédiaire d'un côté du boîtier (3), qui est dégagé dans une position d'ouverture de la pièce de préhension (5) et qui est recouvert dans une position de fermeture de la pièce de préhension (5).

5. Organe d'actionnement (1) selon la revendication 1, dans lequel les deux cliquets d'encliquetage (9) sont logés de manière pivotante autour d'un axe (x, y) de façon à effectuer un mouvement de pivotement à contre-sens, ou dans lequel un des cliquets d'encliquetage peut pivoter autour d'un axe (x, y) et l'autre est logé de manière coulissante linéairement de façon à ce qu'un cliquet d'encliquetage (9) effectue un mouvement de pivotement et l'autre cliquet d'encliquetage (9) effectue un mouvement linéaire.

6. Organe d'actionnement (1) selon l'une des revendications précédentes, dans lequel l'actionneur (6) est un chariot qui est logé dans un logement de chariot (15) du support (7) de manière coulissante linéairement.

7. Organe d'actionnement (1) selon l'une des revendications précédentes, dans lequel le couplage (8) comprend un couplage par complémentarité de forme, dans lequel un levier de réglage (16) du mécanisme de réglage (4) présente, à une extrémité libre, un premier contour de complémentarité de forme (17) et un logement de levier de réglage (18) de l'actionneur (6) présente un deuxième contour de complémentarité de forme (19), les premier et deuxième contours de complémentarité de forme (17, 19) formant une complémentarité de forme lorsque le boîtier (3) est fixé au support (7).
